# DEMANDE DE BREVET EUROPEEN

(11) **EP 0 601 945 A1**
(43) Date de publication de la demande: **15.06.1994**
(21) Numéro de dépôt: 93420493.4
(22) Date de dépôt: 10.12.1993
(51) Int. Cl.: A63B 69/20, A63B 21/16

(54) **Dispositif de fixation d'un punching-ball, sac de boxe et similaire**

(30) Priorité: 10.12.1992 FR 9215271
(71) Demandeur: DUARIG S.A., F-42510 Balbigny (FR)
(72) Inventeur: Audry Daniel,, F-42510 Balbigny (FR)
(74) Mandataire: Dupuis, François

(57) **Abrégé**

Le dispositif support d'une forme à frapper du type punching-ball, sac de boxe et similaires, est remarquable en ce qu'il comprend une structure (3) constituée par au moins deux tubes (3.1 - 3.2), coulissant l'un dans l'autre partiellement, d'une manière réglable, sous l'effet d'une force de pression développée par un moyen (4) dont la fonction est d'autoriser une mise en position et tenue ferme des extrémités (3.3 - 3.4) de la structure dans un encadrement, après réglage de position en hauteur, en fonction des tailles de l'utilisateur, ladite structure (3.1) étant solidarisée à une plateforme (7), présentant dans sa partie de dessous des moyens d'accrochage d'une forme à frapper (12), l'une au moins des extrémités de la structure (3.3) étant agencée avec une semelle (5) profilée assurant, d'une part, une fonction de fixation et de centrage de la structure (3), et d'autre part, évitant son pivotement angulaire, sous l'effet des efforts de la forme frappée par l'utilisateur, l'autre extrémité (3.4) de la structure venant en appui contre la paroi en regard de l'encadrement.

## Description

L'invention se rattache au secteur technique des matériels en vue de permettre des exercices d'entraînement sur des formes à frapper tels que par exemple punching-ball, sac de boxe et similaires.

Ce type d'équipement est très largement utilisé dans les salles de culture physique ou salles de sport, et les formes à frapper sont généralement fixées sur des consoles, solidarisées à un plan d'appui tel que plafond ou mur. Le positionnement de ces équipements est généralement fixe et ceux-ci sont utilisés par une multitude d'individus qui restent néanmoins des adultes, c'est-à-dire étant d'une certaine taille prédéterminée, dans une plage de l'ordre de 170 cm à 190 cm.

On connaît également, pour les enfants, des jeux ou jouets du type punching-ball où la forme à frapper ou ballon est monté sur un pied télescopique fixé sur une embase d'appui au sol, avec des systèmes de rappel élastiques permettant des mouvements pendulaires de la tige.

Le but recherché selon l'invention était donc de concevoir un dispositif qui permette très facilement l'exercice de mouvements de frappe de formes telles que balle, punching-ball, sac de boxe, pouvant être adaptées, en hauteur, d'une manière quasi instantanée pour être utilisé, soit par des enfants, à titre de jouet, soit par des adultes, en vue d'un exercice physique d'entraînement.

Un autre but recherché était ainsi d'assurer un positionnement en hauteur réglable du dispositif pour tenir compte des variations de la taille des utilisateurs dans une amplitude de 100 à 200 cm, ce dispositif pouvant être installé dans tous lieux d'habitation domestique ou autre, sans être nécessairement installé dans des salles de sport ou de gymnastique.

Ces buts et d'autres encore ressortiront bien de la suite de la description.

Selon une première caractéristique, le dispositif support d'une forme à frapper du type punching-ball, sac de boxe et similaires, est caractérisé en ce qu'il comprend une structure constituée par au moins deux tubes, coulissant l'un dans l'autre partiellement, d'une manière réglable, sous l'effet d'une force de pression développée par un moyen dont la fonction est d'autoriser une mise en position et tenue ferme des extrémités de la structure dans un encadrement, après réglage de position en hauteur, en fonction des tailles de l'utilisateur, ladite structure étant solidarisée à une plateforme, présentant dans sa partie de dessous des moyens d'accrochage d'une forme à frapper, l'une au moins des extrémités de la structure étant agencée avec une semelle profilée assurant, d'une part, une fonction de fixation et de centrage de la structure, et d'autre part, évitant son pivotement angulaire, sous l'effet des efforts de la forme frappée par l'utilisateur, l'autre extrémité de la structure venant en appui contre la paroi en regard de l'encadrement.

Pour fixer l'objet de l'invention, illustré d'une manière non limitative aux figures des dessins où :
- la figure 1 est une vue en perspective éclatée avant montage du dispositif selon l'invention,
- la figure 2 est une vue illustrant l'agencement du dispositif dans un encadrement de porte ou similaire,
- la figure 3 est une vue en coupe longitudinale illustrant le montage du dispositif dans un encadrement de porte,
- la figure 4 est une vue en plan selon la ligne A.A de la figure 3,
- la figure 5 est une vue en coupe selon la ligne B.B de la figure 4.

Afin de rendre plus concret l'objet de l'invention, on le décrit maintenant d'une manière non limitative, illustré aux figures des dessins.

Le dispositif, selon l'invention, est référencé dans son ensemble par (1) et est agencé pour s'intégrer dans un encadrement (2), et avantageusement dans un encadrement de porte, et de manière générale, dans toute ouverture formée entre deux montants verticaux disposés en regard dans un lieu d'habitation ou similaire.

Ce dispositif (1) comprend une structure (3) constituée par au moins deux barres ou tubes (3.1 - 3.2) susceptibles de coulisser l'une dans l'autre partiellement, d'une manière réglable, sous l'effet d'une force de pression développée par un moyen (4) dont la fonction est d'autoriser une mise en position et tenue ferme des extrémités de la structure (3) dans l'encadrement. Le moyen (4) peut être à commande manuelle.

Les extrémités extérieures (3.3 - 3.4) des deux tubes sont agencées respectivement en étant solidarisées l'une (3.3) à une semelle (5) d'appui, de centrage, de fixation, sur le chambranle d'une porte, l'autre extrémité (3.4) présentant un patin (6) susceptible de venir en appui et serrage contre la paroi en regard du chambranle correspondant. En variante, lesdites extrémités extérieures (3.3 - 3.4) peuvent être agencées chacune avec une semelle d'appui (5) en fonction des profils des encadrements de porte considérés. La structure (3) définie par les deux bras ou tubes est fixée à une plateforme (7), circulaire de préférence, en tous matériaux, cette fixation étant effectuée à l'aide de colliers (8) et vis de liaison (9) ou tout autre système équivalent. Cette plateforme présente, avantageusement, une découpe centrale permettant le passage d'une pièce d'attache (10) avec crochet de suspension (11), permettant la fixation d'une attache (12.1) associée à une forme (12) du type ballon de football, ballon de punching-ball, sac de boxe ou toute autre forme à frapper. En variante, la pièce d'attache peut simplement être fixée par la face de dessous de la plateforme. La plateforme constitue, par sa face de dessous (7.3) une zone de rebond de la forme frappée.

La plateforme est réalisée en tous matériaux et comprend avantageusement un rembourrage (13) extérieur, caoutchouteux, textile ou autre, susceptible d'assurer une protection et éviter toute blessure lors de l'utilisation du dispositif. Ce rembourrage peut être établi sur le chant périphérique (7.1) de la plateforme et sur ses faces de dessus (7.2) et de dessous (7.3).

Il convient maintenant d'examiner les moyens (5 et 6) susceptibles de s'appliquer sur les chambranles de l'ouverture de porte.

La semelle (5) de grande longueur est avantageusement réalisée en deux parties (5.1 - 5.2), conformées en "L", s'appliquant l'une contre l'autre, avec un réglage potentiel, pour former un profil en "U" et s'adapter ainsi sur le chambranle en regard de la porte, les ailes (5.3 - 5.4) venant coiffer les parois d'extrémités extérieures et intérieures de l'encadrement de porte. La partie (5.1) présente avantageusement deux lumières oblongues (5.5) espacées, autorisant l'insertion à réglage de vis de liaison (14), traversant des ouvertures (5.6) formées sur l'aile correspondante de la plaque (5.2).

On peut ainsi régler en écartement les parois de la semelle, selon un espace correspondant à la profondeur des lumières oblongues, cette variation étant établie pour tenir compte des variations d'épaisseur des encadrements de porte. Un patin de protection (15) peut être disposé à l'intérieur de la semelle pour venir s'appliquer contre les parois de l'encadrement et éviter toute détérioration de celui-ci.

Selon une autre caractéristique, cette semelle est d'une longueur suffisamment importante pour assurer et conférer une grande stabilité en position du dispositif lors des multiplications de frappe sur le ballon, punching-ball ou autre, qui sont susceptibles d'entraîner des vibrations conséquentes. Les ailes de la semelle évitent ainsi tout basculement ou échappement du dispositif, selon l'invention, hors de l'encadrement de porte.

Le patin (6) est établi sous forme d'un disque, recevant également une pièce de protection (16) en tout matériau approprié.

Le moyen (4), assurant la mise en pression du dispositif selon l'invention dans l'encadrement de porte, peut être établi de différentes manières.

Dans un premier exemple illustré aux dessins, le tube (3.2) est emmanché dans le tube (3.1) à l'encontre d'un ressort de rappel (17). Ce dernier prend appui contre deux goupilles (18 - 19) disposées transversalement dans les tubes et faisant butée de fin de course. Le ressort est disposé en pression lorsque les deux tubes sont engagés au maximum l'un dans l'autre.

On peut également envisager une liaison des deux tubes (3.1 - 3.2) par vissage, l'un dans l'autre. On peut envisager aussi d'incorporer dans les tubes un moyen presseur de type vérin, permettant un contrôle de pression des appuis des patins (6) et semelle (5) sur les encadrements de porte.

En tout état de cause, compte tenu des efforts de frappe et des vibrations engendrées, le moyen presseur (4) est choisi, de telle manière qu'il assure une parfaite tenue du dispositif dans l'encadrement de porte, en toute sécurité, sans qu'il y ait un risque quelconque que le dispositif puisse tomber et être source d'accident.

Le dispositif, selon l'invention, est particulièrement avantageux en ce qu'il est simple de réalisation, en étant réglable en hauteur très facilement dans le chambranle de l'encadrement de porte, à des hauteurs adaptées à chaque utilisateur.

Grâce au dispositif de l'invention, on peut pratiquer à domicile des exercices de frappe de ballon, de punching-ball, de sac de boxe, d'entraînement au jeu de tête au ballon, et tout exercice complémentaire mettant en oeuvre l'exercice d'une frappe à répétition sur une forme appropriée.

## Revendications

**1 -** Dispositif support d'une forme à frapper du type punching-ball, sac de boxe et similaires, caractérisé en ce qu'il comprend une structure (3) constituée par au moins deux tubes (3.1 - 3.2), coulissant l'un dans l'autre partiellement, d'une manière réglable, sous l'effet d'une force de pression développée par un moyen (4) dont la fonction est d'autoriser une mise en position et tenue ferme des extrémités (3.3 - 3.4) de la structure dans un encadrement, après réglage de position en hauteur, en fonction des tailles de l'utilisateur, ladite structure (3.1) étant solidarisée à une plateforme (7), présentant dans sa partie de dessous des moyens d'accrochage d'une forme à frapper (12), l'une au moins des extrémités de la structure (3.3) étant agencée avec une semelle (5) profilée assurant, d'une part, une fonction de fixation et de centrage de la structure (3), et d'autre part, évitant son pivotement angulaire, sous l'effet des efforts de la forme frappée par l'utilisateur, l'autre extrémité (3.4) de la structure venant en appui contre la paroi en regard de l'encadrement,
et en ce que la ou les semelles (5) disposée(s) à l'extrémité ou les extrémités (3.3 - 3.4) de la structure (3) est agencée en deux parties (5.1 - 5.2) conformées en "L", s'appliquant l'une contre l'autre avec un réglage en écartement potentiel pour former un profil en "U" et se centrer et s'adapter sur le chambranle en regard de la porte, la partie (5.1) présentant des lumières oblongues (5.5) autorisant l'insertion de vis de liaison (14) traversant des ouvertures ménagées (5.6) sur la partie en regard de la plaque (5.2), et en ce que ladite semelle (5) est établie avec une longueur pour assurer une stabilité du dispositif lors des opérations de frappe de la forme (12).

**2 -** Dispositif selon la revendication 1, caractérisé en ce qu'un patin de protection (15) est disposé à l'intérieur de la semelle (5) sur tout ou partie de son profil intérieur en "U".

**3 -** Dispositif selon la revendication 1, caractérisé en ce que la plateforme 7 est réalisée en tout matériau et comprend un rembourrage (13) extérieur disposé sur le chant périphérique (7.1) de la plateforme et sur ses faces de dessus et de dessous.

**4 -** Dispositif selon la revendication 1, caractérisé en ce que le patin (6) disposé à l'extrémité du tube (3.2) reçoit une pièce de protection (16).

**5 -** Dispositif selon la revendication 1, caractérisé en ce que le moyen (4) assurant la mise en pression du dispositif dans l'encadrement de porte, comprend un ressort de rappel (17) disposé et centré entre deux goupilles (18 - 19) disposées transversalement dans les tubes (3.1 - 3.2), ledit ressort travaillant en extension pour assurer l'exercice d'une force de serrage en vue du maintien du dispositif dans l'encadrement de porte.

**6 -** Dispositif selon la revendication 1, caractérisé en ce que les deux tubes (3.1 - 3.2) sont associés par vissage l'un dans l'autre.

**7 -** Dispositif selon la revendication 1, caractérisé en ce que le moyen presseur (4) est un vérin incorporé dans les tubes (3.1 - 3.2) pour assurer un contrôle de l'extensibilité de l'ensemble.
